# EUROPÄISCHE PATENTSCHRIFT

(11) **EP 0 311 069 B1**
(45) Veröffentlichungstag und Bekanntmachung des Hinweises auf die Patenterteilung: **22.09.1993**
(21) Anmeldenummer: 88116559.1
(22) Anmeldetag: 06.10.1988
(51) Int. Cl.: D01H 9/18, B65H 67/06

(54) **Transportsystem für Vorgarnspulen zwischen Spinnereimaschinen**
Transport system for roving bobbins between spinning machines
Système de transport pour bobines de mèche entre machines de filature

(30) Priorität: 09.10.1987 DE 3734298
(43) Veröffentlichungstag der Anmeldung: 12.04.1989
(73) Patentinhaber: Zinser Textilmaschinen GmbH, D-73061 Ebersbach/Fils (DE)
(72) Erfinder: Schulz, Günter Dipl.- Ing., D-7333 Ebersbach (DE)
(74) Vertreter: Dauster, Hanjörg, Dipl.-Ing.

(56) Entgegenhaltungen:
- DE-A- 2 347 926
- DE-A- 3 709 561

## Beschreibung

Die Erfindung betrifft ein Verfahren zum Transportieren von vollen Vorgarnspulen oder leeren Vorgarnhülsen mittels eines Hängeförderersystems zwischen wenigstens einer volle Vorgarnspulen erzeugenden, vorgeordneten Spinnereimaschine und wenigstens einer Vorgarnspulen zu leeren Vorgarnhülsen abarbeitenden, nachgeordneten Spinnereimaschine, und ein Transportsystem zum Durchführen des Verfahrens.

Bei einem bekannten Verfahren und Transportsystem der eingangs genannten Art (DE-A 22 27 105), versorgt eine relativ kleine Zahl von Flyern eine relativ große Zahl von Ringspinnmaschinen mit vollen Vorgarnspulen, die mittels des Transportsystems der Ringspinnmaschine zugeführt werden. Die abgearbeiteten (leergesponnenen) Vorgarnhülsen werden danach den Flyern wieder zugeführt. Das Hängeförderersystem ist sowohl auf der Seite vor den Ringspinnmaschinen als auch auf der Seite nach den Ringspinnmaschinen mit Zwischenspeichern versehen, die aus einer Vielzahl von parallel zueinander verlaufenden Strängen der Fahrbahn des Hängeförderersystems bestehen. Diese Zwischenspeicher erfordern einerseits einen erheblichen Aufwand an zusätzlicher Fahrbahnlänge und an Weichen, während andererseits ein erheblicher Platzbedarf besteht. Letzterer steht häufig in Spinnereien nicht zur Verfügung.

Es ist weiter bekannt (DE-A 23 47 926), einer Spulen erzeugenden Spinnereimaschine ein Transportband zuzuordnen, das die vollen Spulen zu einer stationären Umladestation transportiert. Die stationäre Umladestation nimmt die vollen Spulen von dem Transportband ab und beläd mit diesen vollen Spulen einen als Wagen ausgebildeten Speicher.

Es ist weiter bekannt (DE-A 37 09 561), den Spulentransport zwischen Flyer und Ringspinnmaschine mittels eines Spulentransportwagens durchzuführen, der zwischen einer Spulenübernahmestelle eines Flyers und einer Spulenabgabestelle eine Ringspinnmaschine verfahrbar ist.

Der Erfindung liegt die Aufgabe zugrunde, ein Verfahren und ein Transportsystem der eingangs genannten Art so auszubilden, daß der Aufwand und insbesondere der Platzbedarf verringert werden.

Diese Aufgabe wird als Verfahren dadurch gelöst, daß der vorgeordneten Spinnereimaschine und der nachgeordneten Spinnereimaschine jeweils getrennte Hängeförderer zugeordnet sind, die jeweils von der betreffenden Spinnereimaschine zu einer Umladestelle laufen, an der ein Umladen von einem Hängeförderer zum anderen Hängeförderer oder von dem Hängeförderer zu einem Speicher oder von dem Speicher zu den Hängeförderern erfolgt, wobei der Speicher in den Bereich der Umladestelle bringbar ist.

Weitere Merkmale und Vorteile der Erfindung ergeben sich aus der nachfolgenden Beschreibung der in der Zeichnung dargestellten Ausführungsform.
- Fig. 1: zeigt eine Darstellung eines Transportsystems, das durch einen Speicher unterteilt ist, der als Puffer wirkt und
- Fig. 2: eine Ansicht eines Speichers mit einem Übergabegerät.

Ein Transport von Vorgarnspulen erfolgt beispielsweise von einer Vorspinnmaschine zu einer Ringspinnmaschine. Die leergelaufenen Spulenhülsen der Vorgarnspulen müssen dann wieder zu der jeweils in dem Arbeitsablauf vorausgehenden Maschine zurückgeführt werden. Bei der Ausführungsform nach Fig. 1 ist vorgesehen, daß ein Transport zwischen einem Flyer (21) und einer Ringspinnmaschine (22) erfolgt. Bei dieser Ausführungsformen sind kompakte Speicher (10) vorgesehen. Diese kompakten Speicher (10) nehmen Vorgarnspulen oder auch leergelaufene Spulenhülsen in mehreren Reihen nebeneinander und übereinander auf, so daß eine gute Raumausnutzung gewährleistet ist. Diese Speicher (10) werden in der Regel auch als verfahrbare Wagen ausgebildet, so daß sie den Übergabestellen oder den Be- und Entladestellen zugeführt werden können.

Bei der Ausführungsform nach Fig. 1 ist vorgesehen, daß ein erster Teil (18') des Förderers, der von und zu dem Flyer (21) führt, den Speicher (10) mit vollen Spulen beliefert und aus ihm oder einem anderen leere Spulenhülsen übernimmt. Ein zweiter Teil (18'') des Förderers übernimmt die vollen Vorgarnspulen aus dem Speicher (10) und stellt sie einer Ringspinnmaschine (22) zu. Ebenso werden die leergelaufenen Spulenhülsen an diesen Speicher (10) und einen anderen von dem Teil (18'') des Förderers zurückgebracht.

Bei der Ausführungsform nach Fig. 1 können der Förderer (18) bzw. die Teile (18'') das Gatter ersetzen, wie dies durch die DE-A 22 27 105 bekannt ist. In diesem Fall erfolgt ein Ablaufen der Vorgarnspulen direkt von dem Förderer (18) aus. Es ist aber auch möglich, über den Förderer (18) oder (18'') eine oder zwei Reservereihen an Vorgarnspulen an der nachfolgenden Maschine, insbesondere einer Ringspinnmaschine, zur Verfügung zu stellen. In der Praxis werden dabei Hängeförderer bevorzugt, da diese in einem Bereich der Spinnsäle untergebracht werden können, der üblicherweise nicht genutzt ist, nämlich in dem Bereich unter der Decke. Dabei ist es bekannt, daß die vollen Vorgarnspulen und die Spulenhülsen hängend an Wagen aufgehängt werden, die als Züge zusammengestellt werden.

In Fig. 2 ist ein Speicher (10 ) dargestellt, der eine sehr dicht gepackte Anordnung von vollen Vorgarnspulen ermöglicht und somit einen geringen Raumbedarf hat. Als Aufnahmen dienen hierbei Zapfen (13), die in einem Gestell (29) angeordnet sind und die schräg nach außen und oben weisen. Das Gestell ist mit Laufrädern (30) versehen, die auf Schienen (31) laufen. Der Speicher (10 ) läuft somit auf einer vorgegebenen Fahrbahn.

In Fig. 2 ist weiter ein Übergabegerät (20) dargestellt, mit welchem es möglich ist, Vorgarnspulen (14) oder auch Spulenhülsen von einem Förderer (18) abzunehmen und an den Speicher (10d) zu übergeben oder in umgekehrter Weise, Vorgarnspulen (14) von dem Speicher (10d) abzunehmen und an den Hängeförderer (18) zu übergeben.

Das Übergabegerät (20) enthält einen an einer Säule (33) in vertikaler Richtung auf und ab verfahrbaren Wagen (34), der einen Greifmechanismus (32) aufweist, der mit einem Kettenantrieb (35) verfahrbar ist. Der Kettenantrieb (35) besitzt einen Schenkel, der parallel zu den Zapfen (13) des Speichers (10 ) gerichtet ist, so daß der Greifer (32) einer Vorgarnspule (14) zustellbar ist oder mit einer derartigen Vorgarnspule in den Speicher (10 ) einfahren kann. Das Greifelement (32) ist so ausgebildet, daß es um eine horizontale Achse verschwenkbar ist, so daß eine an dem Greifelement (32) hängende Vorgarnspule in die vertikale Stellung überführbar ist, wenn das Greifelement (32) entlang einer vertikalen Teilstrecke der Kettenführung (35) läuft, wie dies mit der Stellung (32') und der Vorgarnspule (14') angedeutet ist. Das Übergabegerät (20) enthält ferner ein Greifelement (36) mit einem Zapfen, das von unten her der in dem Greifelement (32') befindlichen Vorgarnspule (14') zustellbar ist und bis zu dem Hängeförderer (18) bewegbar ist. Dieses Greifelement (36') kann somit Vorgarnspulen (14) oder auch Spulenhülsen von dem Hängeförderer (18) abnehmen und an das Greifelement (32') übergeben oder umgekehrt, von dem Greifelement (32') abnehmen und an den Hängeförderer (18) übergeben.

Bei dem Übergabegerät (20) wird zweckmäßigerweise vorgesehen, daß die Greifelemente (32 und 36) in einer Zahl vorhanden sind, die der Anzahl der in horizontaler Richtung hintereinander angeordneten Zapfen (13) des Speichers (10 ) entspricht, so daß jeweils eine Reihe von Vorgarnspulen (14) aufgenommen oder abgegeben werden kann. Dabei wird zweckmäßigerweise vorgesehen, daß die Teilung, mit welcher die Zapfen (13) in horizontaler Richtung hintereinander angeordnet sind,der Teilung entspricht, in der die Vorgarnspulen an dem Hängeförderer (18) gehalten sind.

## Patentansprüche

1. Verfahren zum Transportieren von vollen Vorgarnspulen (14) oder leeren Vorgarnhülsen mittels eines Hängeförderersystems (18', 18'') zwischen wenigstens einer volle Vorgarnspulen erzeugenden, vorgeordneten Spinnereimaschine (21) und wenigstens einer Vorgarnspulen zu leeren Vorgarnhülsen abarbeitenden, nachgeordneten Spinnereimaschine (22), dadurch gekennzeichnet, daß der vorgeordneten Spinnereimaschine (21) und der nachgeordneten Spinnereimaschine (22) jeweils getrennte Hängeförderer (18', 18'') zugeordnet sind, die jeweils von der betreffenden Spinnereimaschine zu einer Umladestelle laufen, an der ein Umladen von einem Hängeförderer zum anderen Hängeförderer oder von dem Hängeförderer zu einem Speicher (10) oder von dem Speicher zu den Hängeförderern erfolgt, wobei der Speicher in den Bereich der Umladestelle bringbar ist.

2. Transportsystem zum Durchführen des Verfahrens nach Anspruch 1, dadurch gekennzeichnet, daß zum Fördern von vollen Vorgarnspulen (14) und deren Vorgarnhülsen voneinander getrennte Hängeförderer (18', 18'') vorgesehen sind, von denen einer von wenigstens einer vorgeordneten Spinnereimaschine (21) zu einer Umladestelle und der andere von wenigstens einer nachgeordneten Spinnereimaschine (22) zu der Umladestelle läuft, und daß die Umladestelle ein Übergabegerät (20) zum Umladen der Vorgarnspulen oder Vorgarnhülsen von einem Hängeförderer zum anderen Hängeförderer oder Mittel zum Umladen der Vorgarnspulen oder Vorgarnhülsen von den Hängeförderern zu einem Speicher (10) oder von dem Speicher zu den Hängeförderern enthält.

3. Transportsystem nach Anspruch 2, dadurch gekennzeichnet, daß der Speicher (10) als ein verfahrbarer Wagen gestaltet ist, der mit wenigstens zwei Reihen übereinander angeordneter Aufnahmen (13) für Vorgarnspulen (14) und Vorgarnhülsen versehen ist.

## Claims

1. Method for transporting full roving bobbins (14) or empty bobbins between at least one upstream spinning machine (21), which produces full roving bobbins, and at least one downstream spinning machine (22), which processes full roving bobbins so as to produce empty bobbins, using an overhead conveyor system (18', 18"), characterized in that each of the upstream spinning machine (21) and the downstream spinning machine (22) has associated to it separate overhead conveyors (18', 18") running from the respective spinning machine to a transfer station where the bobbins are transferred from one overhead conveyor to the other, or from the overhead conveyor to a storage (10), or from the storage to the overhead conveyors, the storage being movable into the area of the transfer station.

2. Conveyor system for carrying out the method according to claim 1, characterized in that for transporting full roving bobbins (14) and their empty bobbins, separate overhead conveyors (18', 18") are provided, with one of them running from at least one upstream spinning machine (21) to a transfer station and the other running from at least one downstream spinning machine (22) to the transfer station, and that the transfer station comprises a transfer device (20) for transferring full roving bobbins or empty bobbins from one overhead conveyor to the other, or means from transferring the full roving bobbins or empty bobbins from the overhead conveyors to a storage (10) or from the storage to the overhead conveyors.

3. Transport system according to claim 2, characterized in that the storage (10) is configured as a movable carriage equipped with at least two rows of superimposed receptacles (13) for full roving bobbins (14) and empty bobbins.

## Revendications

1. Procédé pour transporter des bobines de mèche pleines (14) ou des canettes à mèche vides au moyen d'un système à convoyeurs suspendus (18', 18") entre au moins une machine de filature (21) qui est montée en amont et qui produit une bobine de mèche pleine et au moins une machine de filature (22) qui est montée en aval et qui transforme les bobines de mèche en canettes vides, caractérisé par le fait que des convoyeurs suspendus séparés (18', 18") sont à chaque fois associés à la machine de filature montée en amont (21) et à la machine de filature montée en aval (22), et qu'ils circulent à chaque fois depuis la machine de filature concernée jusqu'à un poste de transfert où a lieu un transfert d'un convoyeur suspendu à l'autre convoyeur suspendu, ou du convoyeur suspendu à un accumulateur (10), ou de l'accumulateur aux convoyeurs suspendus, l'accumulateur pouvant être amené dans la région du poste de transfert.

2. Système transporteur pour la mise en oeuvre du procédé selon la revendication 1, caractérisé par le fait qu'il est prévu des convoyeurs suspendus (18', 18") qui sont séparés l'un de l'autre pour le transport de bobines de mèche pleines (14) et des canettes de celles-ci, dont l'un circule depuis au moins une machine de filature montée en amont (21) jusqu'à un poste de transfert et dont l'autre circule depuis au moins une machine de filature montée en aval (22) jusqu'au poste de transfert, et par le fait que le poste de transfert comprend un appareil de transfert (20) destiné à transférer les bobines de mèche ou les canettes à mèche d'un convoyeur suspendu à l'autre convoyeur suspendu, ou des moyens pour transférer les bobines de mèche ou les canettes à mèche des convoyeurs suspendus à un accumulateur (10), ou de l'accumulateur aux convoyeurs suspendus.

3. Système transporteur selon la revendication 2, caractérisé par le fait que l'accumulateur (10) est réalisé sous la forme d'un chariot mobile pourvu d'au moins deux rangées de réceptacles superposés (13) qui sont destinés aux bobines de mèche (14) et aux canettes à mèche.
